# FASCICULE DE BREVET EUROPEEN

(11) **EP 0 432 239 B1**
(45) Date de publication et mention de la délivrance du brevet: **03.08.1994**
(21) Numéro de dépôt: 90909120.9
(22) Date de dépôt: 29.06.1990
(51) Int. Cl.: H01F 41/06

(54) **PROCEDE DE FABRICATION DE COMPOSANTS ELECTRONIQUES COMPORTANT UN BOBINAGE EN FIL FIN**
VERFAHREN ZUR HERSTELLUNG VON ELEKTRONISCHEN KOMPONENTEN MIT EINER SPULE AUS DÜNNDRAHT
METHOD FOR PRODUCING ELECTRONIC COMPONENTS COMPRISING FINE WIRE WINDING

(30) Priorité: 03.07.1989 CH 2469/89
(43) Date de publication de la demande: 19.06.1991
(73) Titulaire: SOKYMAT SA, CH-1614 Granges (CH)
(72) Inventeur: CUTTELOD, Daniel, CH-1617 Tatroz (CH)
(74) Mandataire: Rochat, Daniel Jean
(86) Numéro de dépôt international: CH9000158
(87) Numéro de publication internationale: WO9100603

## Description

Procédé de fabrication de composants électroniques comportant un bobinage en fil fin, et dispositif de maintien du fil de bobinage permettant une fabrication selon ce procédé.

Différents types de machines existent permettant le bobinage de noyaux destinés à venir s'intégrer comme composant dans un circuit électronique, en particulier dans un circuit de montre.

Les bobines destinées à de tels circuits sont caractérisées par leurs faibles dimensions, ainsi que par l'emploi d'un fil de bobinage très fin, d'un diamètre de l'ordre de quelques centièmes de millimètre.

Selon l'état antérieur de la technique, que le bobinage soit réalisé par rotation du noyau en face de la bobine distributrice de fil ou par rotation d'un "Flyer" amenant le fil de la bobine débitrice sur un noyau immobile, les extrêmités libres du fil à l'entrée et à la sortie du bobinage sont soit coupées et laissées libres, soit sont directement amenées sur des broches où elles sont enroulées automatiquement, afin d'être reprises ultérieurement pour l'opération suivante.

Parce que le fil en question est extrêmement fin, il sera difficile et fastidieux, lorsque les extrêmités sont libres, de les retrouver en vue de l'opération suivante, afin de venir les positionner sur des plots de soudage par exemple, ou pour toute autre opération. Cette délicate phase de recherche se fait généralement à la main, l'opérateur recherchant chaque fil à l'aide d'instruments adéquats, de brucelles par exemple, avant d'amener lesdits fils en position prêts pour l'opération suivante. La minutie et l'attention nécessaire à cette recherche, de même que la nécessité de n'exercer sur le fil qu'un effort minimum vu sa faible résistance mécanique, ont jusqu'à présent rendu difficile la mécanisation et l'automatisation de cette phase d'opération.

Pour le cas où les extrêmités ont été amenées et directement enroulées autour de broches auxiliaires, la reprise de ces fils en vue de l'opération ultérieure peut s'avérer être délicate, en effet les entrées et sorties de fils, tendues entre les extrêmités du bobinage et les broches, sont difficilement récupérables sans briser le fil; les dispositifs prévus à cet effet sont généralement compliqués et peu souples d'emploi.

Un exemple d'un tel dispositif est décrit dans FR-A-2.354.620. Dans ce dispositif, le fil est directement tendu entre deux bobines successives, sans qu'aucune réserve autre que la longueur du fil séparant les bobines ne soit réalisée. Deux pinces de serrage sont amenées à proximité et de part et d'autre du milieu de cette longueur de fil, saisissent le fil tendu, ensuite de quoi un organe de coupe passant entre les deux pinces coupe le fil. Les deux pinces se retirant amène chacune une portion de fil sur deux têtes de bobinage qui effectuent chacune un bobinage de cette portion de fil autour d'une cosse fixée au corps de la bobine. Afin de donner de la longueur de fil pour cette opération, les pinces accomplissent un mouvement de rotation compliqué afin de s'approcher des têtes de bobinage. Ainsi, ce dispositif n'est pas fiable dans la mesure où la moindre imprécision dans le mouvement des pinces venant saisir le fil tendu peut provoquer une rupture du fil. De plus, vu la complexité des mouvements des pinces et des têtes de bobinage, le dispositif est délicat à régler et onéreux à construire et entretenir.

De plus, selon certaines formes de réalisation de dispositifs de bobinages, les supports servant à maintenir le noyau durant le bobinage cachent les points où le fil viendra être fixé ultérieurement; il est donc nécessaire de prévoir une opération de fabrication supplémentaire consistant à changer le mode de tenue du bobinage.

Un dispositif de ce type est décrit dans DE-A-2.052.001. La configuration du dispositif ainsi que la position des cosses sur le corps de la bobine sont telles que, après que le bobinage ait été effectué, des pinces (K₁, K₂) saisissent le fil de part et d'autre du bobinage en même temps qu'il est coupé (T₁, T₂) pour être séparé du bobinage suivant, alors qu'une griffe (G) vient saisir le noyau bobiné, le retire de la table de bobinage afin que l'autre extrémité du noyau munie de cosses soit présentée à une tête de bobinage (HW) qui enroule les extrémités de fil autour des cosses. Afin que l'extrémité du fil faisant partie de la bobine en cours de bobinage ne soit pas perdue lors de la coupure mentionnée précédemment, un dispositif de maintien (KL₁, KL₂) est disposé sur la table de bobinage; vu que cette portion de fil devra ultérieurement être à nouveau coupée (T₂), ce moyen de maintien doit tenir fermement le fil pour permettre cette coupure et ne peut donc servir à constituer une réserve de fil. A côté de la complexité du dispositif décrit dans ce document, des nombreux mouvements à effectuer limitant de ce fait la cadence de production, ce dispositif a le même inconvénient principal que celui du document précédent, soit de saisir le fil au moyen d'une pince alors que le fil est tendu entre deux bobines, avec les inconvénients déjà mentionnés.

Ces manières de faire, selon l'état antérieur de la technique, augmentent de ce fait d'une manière significative le coût de la bobine terminée.

Le but de l'invention est justement, en conservant et gardant connue la position exacte d'une longueur suffisante des fils d'entrée et de sortie de la bobine et en ayant à disposition une longueur libre suffisante de chacun de ces fils, disponible sans qu'il soit nécessaire de leur appliquer une force de traction excessive, de pouvoir amener, par des moyens mécaniques et/ou automatiques simples, lesdits fils en position prêts à être disponibles pour l'opération suivante, respectivement à être soudés.

Un dispositif de maintien du fil permettant la réalisation de ce procédé fait aussi partie de l'invention. Le procédé de l'invention ainsi que le dispositif qui lui est associé sont décrits dans le dessin, selon une forme d'exécution possible.
La fig. 1 représente une forme d'exécution d'un bobinage utilisé comme composant d'un circuit électronique,
la fig. 2 représente une vue en plan d'un agencement selon une forme d'exécution possible, mettant en oeuvre le procédé,
la fig. 3 représente une forme d'exécution possible d'un dispositif selon l'invention, permettant la mise en oeuvre du procédé.

Une bobine 1, utilisée comme composant d'un circuit électronique, est constituée, selon une forme d'exécution représentée en fig. 1, d'un noyau 10 terminé à ses deux extrémités de pattes 12 et 12', d'une pluralité de spires de fil fin formant un bobinage 11, d'une pastille isolante 13 comprenant deux plots de soudage 14 et 14' fixée sur la patte 12 du noyau. Les extrémités libres du fil d'entrée 15 et de celui de sortie 16 peuvent être volantes à partir des points d'entrée 17 et de sortie 18 du bobinage, ou alors fixées à des broches auxiliaires non représentées ici, et il est difficile, vu la finesse du fil employé, de les récupérer et de les amener sur les plots de soudage 14 et 14' pour y être soudées, comme représenté en traits discontinus par 15' et 16'.

D'autres types de bobines peuvent être considérés aptes à être fabriquées selon le procédé de l'invention, notament des bobines comportant des noyaux munis de joues sur lesquelles les flancs du bobinage peuvent venir s'appuyer ou alors des bobinages ne comportant pas de noyau.

L'agencement représenté en fig. 2 illustre diverses étapes de fabrication d'une bobine selon le procédé. Nous disposons d'une série de platines 2, 2' dont deux d'entre elles sont représentées ici côte à côte. Ces platines comportent toutes un dispositif de tenue 20, 20' du noyau 10. Une tête distributrice 3 a un mouvement relatif longitudinal pas-à-pas selon X, l'amenant à venir se positionner devant chaque platine afin de procéder au bobinage du noyau 10. Cette tête distributrice comprend une bobine débitrice 30 fournissant le fil 31 à un "Flyer" 32, lequel étant en rotation autour du noyau 10 dépose le fil sur celui-ci selon le nombre de spires désiré. Un déplacement transversal selon Y du "Flyer" 32, Permet une pose régulière en spires jointives du fil 31 sur le noyau 10.

Lors du passage de la tête distributrice 3 de la platine 2', où le bobinage est terminé, à la platine 2, où le bobinage est à faire, le fil a été tendu par les deux guides mobiles 33 et 33' effectuant le mouvement y, à partir du point de sortie du bobinage 18, par le guide de sortie 21, le dispositif de maintien du fil de sortie 4, celui de maintien du fil d'entrée 4', lesquels ont été actionnés automatiquement afin de recevoir le fil comme il sera expliqué plus loin, et le guide d'entrée 22 de la platine 2, et, de là, vers le point d'entrée 17 du bobinage à réaliser.

Les dispositifs de maintien du fil de sortie 4 et du fil d'entrée 4' assurent le fil en tension et le maintiennent en position après qu'il aura été coupé par un dispositif représenté en 23. Une exécution possible du dispositif de maintien du fil de sortie 4, respectivement du fil d'entrée 4', est représenté en fig. 3, l'exécution étant identique dans les deux cas.

Ce dispositif, selon une exécution préférentielle, est constitué d'une base 40 fixée à la platine 2 ou 2' par un filetage ou n'importe quel procédé, traversant partiellement ladite platine par un trou prévu à cet effet et débordant par une flasque d'appui sur la surface supérieure de la platine, d'un axe 41 pouvant coulisser librement et verticalement selon le mouvement Z à l'intérieur d'un trou traversant ladite base, d'une rondelle 42 fixée solidairement à l'extrêmité supérieure de l'axe 41, de deux rondelles de feutre 43 et 44 venant pincer le fil entre elles et d'un dispositif d'actionnement consitué d'un ressort de compression 45 et d'une rondelle d'appui 46, fixée solidairement à l'extrémité inférieure de l'axe 41.

Lors du déplacement relatif de la tête distributrice 3, passant de la platine 2' à la platine 2, alors que les deux guides mobiles 33 et 33' avancent de manière à pousser le fil, un dispositif, non représenté ici, presse sur la rondelle d'appui 46, déplaçant ainsi l'axe 41 vers le haut en comprimant le ressort 45 et écartant ainsi les deux rondelles de feutre 43 et 44 de manière à ce que le fil puisse venir se loger entre elles. Dès cette opération accomplie, l'action sur la rondelle d'appui 46 cesse, le ressort 45 amenant l'axe 41 et par conséquent la rondelle supérieure 42 ainsi que la rondelle de feutre 43 à redescendre, jusqu'au pincement du fil entre les rondelles de feutre 43 et 44.

Le fil reliant deux bobinages placés sur des platines successives peut alors être coupé par le dispositif 23, le fil restant tendu entre le dispositif de maintien du fil d'entrée 4' et le point d'entrée du bobinage 17, passant par le guide d'entrée 22, respectivement entre le dispositif de maintien du fil de sortie 4 et le point de sortie du bobinage 18, passant par le guide de sortie 21.

Les extrémités libres des fils d'entrée et de sortie, entre les dispositifs de maintien 4, respectivement 4', et le point de coupure 23, sont disponibles et en réserve afin que lorsque les portions de fils situées entre le point d'entrée du bobinage 17 et le guide d'entrée 22, respectivement entre le point de sortie du bobinage 18 et le guide de sortie 21, seront reprises par un dispositif approprié, non représenté ici, afin de les amener sur les plots de soudage 14 et 14' pour y être soudées, lesdites extrémités libres coulisseront entre les rondelles de feutre 43 et 44 des dispositifs de maintien 4 et 4' afin de donner au fil la longueur tendue suffisante pour être correctement amené sur lesdits plots de soudage.

Le mouvement relatif longitudinal pas-à-pas entre latête distributrice 3 et les platines 2, respectivement 2', se fera préférentiellement par déplacement desdites platines 2 et 2' devant la tête distributrice 3 qui reste fixe.

Le procédé, par lequel la position d'une longueur suffisante des extrémités des fils d'entrée et de sortie d'un bobinage est conservée et est connue, et par lequel une longueur libre suffisante desdits fils d'entrée et de sortie est à disposition afin que les dits fils restent tendus lorsqu'ils sont amenés en position pour y être soudés sur la même machine, s'accommode aussi d'autres agencements que celui représenté ici; en particulier, les platines représentées ici côte à côte peuvent être disposées de diverses autres manières, en particulier en carrousel.

Le dispositif de maintien du fil 4 ou 4' peut lui aussi être constitué différemment que décrit ici; en particulier, au cas où la rondelle supérieure 42 exerce une pression suffisante afin de maintenir le fil entre les rondelles de feutre, il est possible d'agencer le dispositif sans le ressort 45. Les rondelles 43 et 44, prévues ici en feutre, peuvent être faites aussi de tous matériaux appropriés, par exemple en mousse synthétique, en caoutchouc ou en cuir, n'étant pas obligatoire que les deux rondelles soient de la même matière. Il est bien entendu que, selon le parc de machines à disposition ou selon l'opération suivant celle de bobinage, les éléments décrits ici et formant la platine 2 peuvent faire partie d'une platine de stockage susceptible d'être transférée ultérieurement sur une autre machine pour l'opération suivante.

Il est évident que le procédé de l'invention ainsi que le dispositif de maintien peuvent être utilisés séparément ou en association pour le bobinage de fils tous diamètres susceptibles d'être bobinés selon ce procédé.

## Revendications

1. Procédé de fabrication en série, de composants électroniques comportant un bobinage exécuté par une tête de bobinage de type "Flyer", caractérisé en ce que
après qu'un premier bobinage (11) ait été exécuté autour d'un premier noyau (10) maintenu sur une première platine (2),
après que la tête de bobinage ait été déplacée pour venir en face d'un noyau subséquent disposé sur une platine subséquente (2'),
des moyens de guidage mobiles (33,33') entraînent le fil dès son point de sortie (18) du premier bobinage, de manière à passer par un moyen de guidage de sortie (21) et un moyen de maintien de sortie (4) fixés à ladite première platine, et un moyen de maintien d'entrée (4') et un moyen de guidage d'entrée (22) fixés à ladite platine subséquente,
créant ainsi une réserve de fil du fil de sortie du premier bobinage et une réserve de fil du fil d'entrée du bobinage subséquent,
la réserve de fil du fil de sortie étant composée de deux portions, une première portion allant du point de sortie (18) du premier bobinage jusqu'au moyen de maintien de sortie (4) et une seconde portion allant du moyen de maintien de sortie (4) jusqu'en un point de coupure situé entre ledit moyen de maintien de sortie (4) et ledit moyen de maintien d'entrée (4') de la platine subséquente,
la réserve de fil du fil d'entrée étant aussi composée de deux portions, une première portion allant du point d'entrée (17) du bobinage subséquent jusqu'au moyen de maintien d'entrée (4') et une seconde portion allant du moyen de maintien d'entrée (4') jusqu'audit point de coupure,
les deux dites premières portions de la réserve du fil de sortie et de la réserve du fil de sortie étant toujours tendues.

2. Procédé de fabrication en série, de composants électroniques comportant un bobinage, selon la revendication 1, caractérisé en ce que lesdites secondes portions de chacune desdites réserves de fil sont libres et disponibles, pour amener lesdites premières portions de fil, en une position déterminée pour une opération suivante, par exemple soudure sur un plot de contact (14,14'), tout en gardant tendues lesdites premières portions de fil

3. Procédé de fabrication en série, de composants électroniques comportant un bobinage, selon la revendication 2, caractérisé en ce que ledit composant, comprenant le bobinage autour du noyau et les deux extrémités de fils tendus, sont disposés sur une platine de stockage pouvant être transférée sur une autre machine, permettant une reprise pour une opération ultérieure, par exemple une opération de soudure desdits fils sur des plots de contact.

4. Procédé de fabrication en série, de composants électroniques comportant un bobinage, selon la revendication 3, caractérisé en ce que lesdites platines sont disposées en ligne, l'une à côté de l'autre.

5. Procédé de fabrication en série, de composants électroniques comportant un bobinage, selon la revendication 3, caractérisé en ce que lesdites platines sont disposées sur un carrousel, l'une à côté de l'autre.

6. Procédé de fabrication en série, de composants électroniques comportant un bobinage, selon l'une des revendications 4 ou 5, caractérisé en ce que l'opération suivant l'opération de bobinage s'effectue sur la même machine.

7. Procédé de fabrication en série, de composants électroniques comportant un bobinage, selon l'une des revendication 3 à 5, caractérisé en ce que l'opération suivant l'opération de bobinage s'effectue sur une autre machine.

8. Platine de stockage pour l'application du procédé selon l'une des revendications 3, 6 ou 7, caractérisée en ce qu'elle comprend des moyens de guidage (22) et de maintien (4') d'entrée ainsi que des moyens de guidage (21) et de maintien (4) de sortie des extrémités du fil de bobinage et en ce qu'elle peut être transférée d'une machine à une autre.

## Claims

1. Method for mass production of electronic components comprising a winding carried out by a winding head of the "Flyer" type, characterized in that
after a first winding (11) has been made around a first core (10) held on a first mounting plate (2),
after the winding head has been displaced to come in front of a subsequent core disposed on a subsequent mounting plate (2'),
movable guide means (33, 33') move the wire from its point of exit (18) from the first winding in a way to pass through an exit guide (21) and a device for holding the output wire (4) fixed to the said first mounting plate and a device for holding the input wire (4') and an entry guide (22) fixed to the said subsequent mounting plate,
thus creating a wire reserve of output wire of the first winding and a wire reserve of input wire of the subsequent winding,
the wire reserve of output wire being composed of two portions, a first portion running from the exit point (18) of the first winding up to the device for holding the output wire (4) and a second portion running from the device for holding the output wire (4) up to a cutting point situated between the said device for holding the output wire (4) and the said device for holding the input wire (4') of the subsequent mounting plate,
the wire reserve of input wire also being composed of two portions, a first portion running from the point of entry (17) to the subsequent winding up to the device for holding the input wire (4') and a second portion running from the device for holding the input wire (4') up to the said cutting point,
the two said first portions of the reserve of output wire and of the reserve of input wire always being taut.

2. Method for mass production of electronic components comprising a winding according to claim 1, characterized in that the said second portions of each of the said reserves of wire are free and available, for leading said first portions of wire, in a determined position for a following operation, for example soldering on a contact stud (14, 14'), while keeping the said first portions of wire taut.

3. Method for mass production of electronic components comprising a winding according to claim 2, characterized in that said component, including the winding about the core and the two ends of taut wires, are disposed on a stock mounting plate capable of being transferred to another machine permitting a resumption for a later operation, for example an operation of soldering the said wires on the contact studs.

4. Method for mass production of electronic components comprising a winding according to claim 3, characterized in that the said plates are disposed in a row, one next to the other.

5. Method for mass production of electronic components comprising a winding according to claim 3, characterized in that the said plates are disposed on a carrousel, one next to the other.

6. Method for mass production of electronic components comprising a winding according to claims 4 or 5, characterized in that the operation following the winding operation is carried out on the same machine.

7. Method for mass production of electronic components comprising a winding according to one of the claims 3 to 5, characterized in that the operation following the winding operation is carried out on a different machine.

8. Stock mounting plate for applying the method according to one of the claims 3, 6 or 7, characterized in that it comprises entry guide means (22) and means of holding the input (4') as well as exit guide means (21) and means of holding the output (4) of the ends of the winding wire and in that it can be transferred from one machine to another.

## Patentansprüche

1. Verfahren zur Serienfertigung von elektronischen Bauelementen mit einer Wicklung, die mittels eines Wickelkopfes der Type "Flyer" hergestellt wird, dadurch gekennzeichnet, dass:
nachdem eine erste Wicklung (11) um einen ersten Kern (10), der auf einer ersten Platine (2) gehalten wird, durchgeführt worden ist und
nachdem der Wickelkopf verschoben worden ist, um einem folgenden, auf einer folgenden Platine (2') angeordneten Kern gegenüberzuliegen,
bewegliche Führungsmittel (33, 33') den Draht ab seiner Austrittsstelle (18) aus der ersten Wicklung derart mitführen, dass er an einem Austrittsführungsmittel (21) und einem Austrittshaltemittel (4), welche auf der ersten Platine befestigt sind, und an einem Eintrittshaltemittel (4') und einem Eintrittsführungsmittel (22), welche auf der genannten nachfolgenden Platine befestigt sind, entlangläuft,
wobei auf diese Weise eine Drahtreserve für den aus der ersten Wicklung austretenden Draht und eine Drahtreserve für den in die folgende Wicklung eintretenden Draht geschaffen wird,
wobei die Drahtreserve des austretenden Drahts aus zwei Abschnitten besteht, einem ersten Abschnitt, welcher von der Austrittsstelle (18) aus der ersten Wicklung bis zum Austrittshaltemittel (4) reicht, und einem zweiten Abschnitt, der von dem Austrittshaltemittel (4) bis zu einer Schnittstelle reicht, welche sich zwischen dem Austrittshaltemittel (4) und dem Eintrittshaltemittel (4') der folgenden Platine befindet,
und die Drahtreserve des eintretenden Drahts ebenfalls aus zwei Abschnitten besteht, einem ersten Abschnitt, welcher von der Eintrittsstelle (17) in die folgende Wicklung bis zum Eintrittshaltemittel (4') reicht, und einem zweiten Abschnitt, der von dem Eintrittshaltemittel (4') bis zu der genannten Schnittstelle reicht,
wobei die beiden ersten Abschnitte der Reserve des austretenden Drahtes und der Reserve des eintretenden Drahtes immer gespannt sind.

2. Verfahren zur Serienfertigung von elektronischen Bauelementen mit einer Wicklung nach Anspruch 1, dadurch gekennzeichnet, dass die zweiten Abschnitte jeder der Drahtreserven frei sind und verfügbar sind, um die ersten Drahfabschnitte für einen darauffolgenden Arbeitsgang, beispielsweise ein Anlöten an ein Kontaktstück (14, 14'), in eine bestimmte Position zu bringen, wobei die ersten Drahtabschnitte gespannt gehalten werden.

3. Verfahren zur Serienfertigung von elektronischen Bauelementen mit einer Wicklung nach Anspruch 2, dadurch gekennzeichnet, dass die Bauelemente, welche die Wicklung um den Kern und die beiden gespannten Drahtenden umfassen, auf einer Aufbewahrungsplatine angeordnet sind, die zu einer anderen Maschine transportiert werden kann und eine Übernahme für einen nachträglichen Arbeitsgang ermöglicht, beispielsweise einen Arbeitsgang des Anlötens dieser Drähte an Kontaktstücke.

4. Verfahren zur Serienfertigung von elektronischen Bauelementen mit einer Wicklung nach Anspruch 3, dadurch gekennzeichnet, dass die Platinen nebeneinander in einer Linie angeordnet sind.

5. Verfahren zur Serienfertigung von elektronischen Bauelementen mit einer Wicklung nach Anspruch 3, dadurch gekennzeichnet, dass die Platinen nebeneinander auf einem Karussel angeordnet sind.

6. Verfahren zur Serienfertigung von elektronischen Bauelementen mit einer Wicklung nach einem der Ansprüche 4 oder 5, dadurch gekennzeichnet, dass der Arbeitsgang, welcher auf den Arbeitsgang der Wicklung folgt, an der gleichen Maschine durchgeführt wird.

7. Verfahren zur Serienfertigung von elektronischen Bauelementen mit einer Wicklung nach einem der Ansprüche 3 bis 5, dadurch gekennzeichnet, dass der Arbeitsgang, welcher auf den Arbeitsgang der Wicklung folgt, an einer anderen Maschine durchgeführt wird.

8. Aufbewahrungsplatine zur Anwendung des Verfahrens nach einem der Ansprüche 3, 6 oder 7, dadurch gekennzeichnet, dass sie Eintrittsführungs- (22) und -haltemittel (4') sowie Austrittsführungs- (21) und -haltemittel (4) für die Enden des Wicklungsdrahtes umfasst und dass sie von einer Maschine zu einer anderen transportiert werden kann.
